# FASCICULE DE BREVET EUROPEEN

(11) **EP 0 093 702 B1**
(45) Date de publication et mention de la délivrance du brevet: **28.05.1986**
(21) Numéro de dépôt: 83870020.1
(22) Date de dépôt: 11.03.1983
(51) Int. Cl.: D03D 39/12

(54) **Procédé pour augmenter la vitesse des métiers à verges en retirant plusieurs verges à la fois**
Verfahren zur Steigerung der Geschwindigkeit von Rutenstühlen durch gleichzeitiges Rückziehen mehrerer Ruten
Method of increasing the speed of pile wire looms by simultaneously drawing several wires

(30) Priorité: 03.05.1982 BE 1010505
(43) Date de publication de la demande: 09.11.1983
(73) Titulaire: P.V.B.A. LEFEBRE, 8740 Deerlijk (BE)
(72) Inventeur: Lefebre, Albrecht, B-8740 Deerlijk (BE); Lefebre, Donald, B-9790 Wortegem-Petegem (BE)

## Description

Le métier à verges se distingue des autres métiers à tisser par un mécanisme, monté à côté du métier, et appelé « dispositif pour le déplacement des verges ou « dispositif à verges ». Ce mécanisme introduit respectivement retire des verges du tissu.

Les tissus velours épinglé se composent d'un solide tissu de base, exécuté soit en satin, soit en lin. Sur le côté supérieur du tissu on obtient un relief, (réalisé à la formation de la foule) en donnant des pas plus grands à certains fils, appelés fils de poil.

En formant la foule, des verges sont introduites dans l'ouverture du pas, entre la couche supérieure du pas de base et les fils de poil levés.

Après avoir tissé quelques pas, les verges seront retirées une à une du tissu. Les boucles formées ainsi seront serrées en permanence par la structure de l'armure. Si les verges sont pourvues d'un petit couteau, on obtient du velours coupé. De tels métiers sont connus du document GB-A-1 295 076, par exemple.

Pour le moment, les métiers à verges atteignent (seulement) 85 à 120 tours par minute. La vitesse n'a pas pu être augmentée à cause des verges qui s'échauffent (par la friction) lorsqu'elles sont retirées du tissu : les fibres brûlent. Ainsi la productivité de ces métiers s'est stabilisée depuis plus de 40 ans sur un niveau à peu près constant. Jusqu'ici on n'a pas trouvé une solution efficace : on a surtout employé des palliatifs pour réduire l'échauffement des verges.

Par exemple :
en employant des lubrifiants, on peut obtenir une augmentation de vitesse de 10 %, mais la discontinuité de la lubrification donne des problèmes, et souvent on obtient un tissu de qualité inférieure ;
en introduisant plus de verges dans le tissu : de 14 à 26 fers pour le moment. Ainsi les verges peuvent refroidir un peu plus avant qu'elles soient retirées de nouveau. Le nombre de verges ne peut pas être augmenté beaucoup parce qu'alors d'autres problèmes techniques s'opposent. De ce fait, l'effet sur l'augmentation du nombre de tours est aussi minime.

L'invention concerne un procédé, qui rend possible de faire tourner les métiers à verges plus rapidement, tout en conservant la qualité du tissu.

Le métier doit être équipé de deux ou plusieurs dispositifs pour le mouvement des verges, qui sont coordonnés de telle façon que plusieurs verges puissent être retirées du tissu en même temps (au lieu de l'une après l'autre, toujours séparément).

Les verges sont retirées beaucoup plus lentement ; le ralentissement est relatif, c'est-à-dire comparé au nombre de tours du vilebrequin. En d'autres termes ; la vitesse du métier peut être augmentée, sans que les verges soient retirées plus vite.

Pour la clarté : par « dispositif pour le mouvement des verges ou « dispositif à verges » on entend un dispositif, qui peut introduire dans le tissu, respectivement retirer du tissu, une seule verge à la fois. Deux ou plusieurs de ces dispositifs peuvent évidemment être construits comme une unité indivisible (le plus souvent de manière mécanique ou électro-mécanique).

Pour un métier avec deux dispositifs pour le mouvement des verges, on peut déjà retirer les verges trois fois plus lentement (avec une vitesse constante du métier).

L'insertion des verges se fait comme avec les métiers à verges conventionnels. Pour la clarté on parlera dès maintenant toujours d'un métier avec deux dispositifs à verges.

Figure 1 (Schéma des mouvements) nous montre clairement les temps disponibles pour divers mouvements (vitesse constante du métier).

L'axe horizontal (T) montre le cours du temps (divisé en périodes de P1 au P8). La sinusoïde donne la représentation schématique du mouvement du battant. Les points de tangence avec l'axe T donnent les moments avec battant fermé (L1) ; les points supérieurs donnent les moments avec battant complètement ouvert (L2).

Entre deux points de tangence successifs, le vilebrequin fait 1 tour : cette unité de temps est représentée par P.

Sous A (en tête du schéma) nous voyons, schématiquement, le mouvement d'un métier à verges conventionnel. La ligne montante (UR) : la verge est retirée du tissu. La ligne descendante (IR) : la verge est introduite dans le tissu. Dans une période P une verge doit être complètement introduite dans le tissu, respectivement retirée du tissu.

Sous B (en bas du schéma) on montre schématiquement le mouvement d'un métier à verges équipé selon le nouveau procédé (ici avec deux dispositifs (coordonnés) pour le déplacement des verges, représentés par B1 respectivement B2). On voit maintenant trois périodes P (ou 3P) disponibles pour retirer une verge (pour B1 aussi bien que pour B2). Le temps disponible pour introduire une verge reste une période P.

Théoriquement il est alors possible (en ce qui concerne le problème de l'échauffement des verges) d'augmenter la vitesse trois fois : ce n'est qu'au-dessus de cette vitesse que les verges s'échaufferont de manière nuisible au tissu.

En appliquant ce procédé on peut monter les dispositifs pour le déplacement des verges ou bien ensemble d'un côté du métier, ou bien séparément des deux côtés du métier.

Le métier de base doit avoir la structure plus solide et la possibilité d'atteindre des vitesses élevées pour des tissus plus ou moins lourds, tout en gardant sa stabilité et fiabilité.

Les dispositifs pour le déplacement des verges. qui existent déjà sur le marché, peuvent servir (éventuellement une version adaptée et/ou plus raffinée), à condition qu'ils permettent des vitesses d'insertion plus élevées. Cette dernière condition est aussi primordiale lorsqu'on projette un nouveau dispositif d'insertion des verges.

La coordination des dispositifs à verges peut être effectuée tout à fait mécaniquement, électro- mécaniquement ou même par commande électronique (éventuellement avec micro-processeur).

Comme exemple de réalisation nous prenons le système avec deux dispositifs à verges commandés et coordonnés électroniquement. Les dispositifs à verges se trouvent des deux côtés du métier : c'est la réalisation la plus simple.

Au moyen d'une commande électronique et des moteurs pas à pas, des servo-moteurs ou des moteurs en série, il est possible de régler des mouvements et/ou systèmes de mouvements qui auparavant n'étaient pas (ou très difficilement) à régler, par des moyens mécaniques ou électromécaniques seulement.

L'usage de cette technologie permet des réglages souples et variables. On peut employer pour la commande des modules préprogrammés, ce qui rend possible d'atteindre par approximation chaque curve de mouvement. (Auparavant cela n'était possible qu'avec des distributions à cames et/ou des engrenages, combinées avec d'autres mécanismes complexes : une solution technique trop coûteuse aussi bien en construction qu'en entretien.)

Un enregistreur est monté sur le vilebrequin pour contrôler sa position. Il commande les compteurs principaux par un système absolu : pour chaque position du vilebrequin on' a toujours une valeur constante et égale. Deux enregistreurs sur chacun des dispositifs à verges donnent aussi (séparément) un signal de leur position.

Les compteurs et comparateurs sont coordonnés par un micro-processeur, ou également par un module de commande avec mémoire (EPROM, PROM, ROM, etc.).

L'impulsion de l'horloge régulatrice, venant du vilebrequin, et les deux signaux des enregistreurs des dispositifs à verges sont comparés mathématiquement par le micro-processeur (ou le module de commande), et la commande est transmise aux servo-moteurs. Le programme contenant les rapports mathématiques permet d'atteindre les curves de mouvement nécessaires.

## Revendications

1. Procédé destiné à permettre une augmentation de la vitesse des métiers à verges, caractérisé en ce que plusieurs verges sont retirées du tissu en même temps, les verges étant retirées plus lentement relativement à la vitesse du métier.

2. Métier à verges équipé d'un dispositif pour le mouvement des verges, caractérisé en ce que le dispositif peut retirer plusieurs verges du tissu en même temps, les verges étant retirées plus lentement relativement à la vitesse du métier.

3. Métier à verges selon la revendication 2, caractérisé en ce que le métier est équipé de deux ou plusieurs dispositifs pour le mouvement des verges qui sont coordonnés de telle façon que plusieurs verges puissent être retirées du tissu en même temps.

4. Métier à verges selon la revendication 3, caractérisé en ce que -les deux ou plusieurs dispositifs pour le mouvement des verges sont construits ou bien séparément d'un côté ou des deux côtés du métier.

5. Métier à verges selon la revendication 2, caractérisé en ce que le dispositif pour le mouvement des verges est une unité mécanique ou électro-mécanique indivisible.

## Claims

1. Process meant to allow an increase of the speed of rod shuttle looms, characterised by several rods being withdrawn from the fabric simultaneously, the rods being withdrawn at a lower speed with respect to the loom speed.

2. Rod shuttle loom equiped with a device for the shift of rods, characterised by a device that can withdraw several rods from the fabric simultaneously, the rods being withdrawn at a lower speed with respect to the loom speed.

3. Rod shuttle loom according to the patent claims sub 2, characterised by a loom being equiped with two or more devices for the shift of rods that are co-ordinated in such a way that several rods can be withdrawn from the fabric simultaneously.

4. Rod shuttle loom according to the patent claims sub 3, characterised by one or more devices for the shift of rods mounted on one single side of the loom, either at both sides of the loom.

5. Rod shuttle loom according to the patent claims sub 2, characterised by a device for the shift of the rods that is a single mechanical or electromechanical unit.

## Patentansprüche

1. Verfahren, das eine Geschwindigkeitserhöhung der Rutenwebstühle ermöglicht, das dadurch gekennzeichnet ist, dass mehrere Ruten zu gleicher Zeit aus dem Gewebe zurückgezogen werden, und dass die Ruten verhältnismässig langsamer als die Webstuhlgeschwindigkeit zurückgezogen werden.

2. Rutenwebstuhl, der mit einen rutenbewegungsregulierenden Gerät ausgestattet ist, der dadurch gekennzeichnet ist, dass das Gerät zu gleicher Zeit mehrere Geweberuten ausziehen kann, und dass die Ruten verhältnismässig langsamer als die Webstuhlgeschwindigkeit zurückgezogen werden.

3. Rutenwebstuhl nach Forderung 2, der dadurch gekennzeichnet ist, dass der Webstuhl mit zwei oder mehreren rutenbewegungsregulierenden Geräten ausgestattet ist, die dermassen koordiniert worden sind, dass zu gleicher Zeit mehrere Ruten aus dem Gewebe zurückgezogen werden können.

4. Rutenwebstuhl nach Forderung 3, der dadurch gekennzeichnet ist, dass die zwei oder mehreren rutenbewegungsregulierenden Geräte entweder einzeln auf einer Webstuhlseite, oder auf beiden Webstuhlseiten angebracht worden sind.

5. Rutenwebstuhl nach Forderung 2, der dadurch gekennzeichnet ist, dass das rutenbewegungsregulierende Gerät eine untrennbare mechanische oder electromechanische Einheit bildet.
